# EUROPÄISCHE PATENTSCHRIFT

(11) **EP 0 214 619 B1**
(45) Veröffentlichungstag und Bekanntmachung des Hinweises auf die Patenterteilung: **12.01.1994**
(21) Anmeldenummer: 86112238.0
(22) Anmeldetag: 04.09.1986
(51) Int. Cl.: H01R 43/01

(54) **Beschaltungswerkzeug für den Schwachstrom-Anlagebau**
Wiring tool for making low-tension installations
Outil de câblage pour la fabrication d'installations à courant faible

(30) Priorität: 10.09.1985 CH 3905/85; 06.12.1985 CH 5214/85
(43) Veröffentlichungstag der Anmeldung: 18.03.1987
(73) Patentinhaber: Reichle + De-Massari AG Elektro-Ingenieure, 8620 Wetzikon (CH)
(72) Erfinder: Reichle, Hans, CH-8620 Wetzikon ZH (CH)
(74) Vertreter: Petschner, Goetz

(56) Entgegenhaltungen:
- DE-A- 2 538 558
- FR-A- 2 122 633
- US-A- 3 898 724

## Beschreibung

Die vorliegende Erfindung betrifft ein Beschaltungswerkzeug für den Schwachstrom-Anlagebau, insbesondere für die Beschaltung der Anschlussleisten von Verteiler-Anlagen mit Kabeladern und Rangierdrähten, mit einem, in einem Griff über einen Schlagmechanismus relativ zum Griff verschiebbar abgestützten, unter der Wirkung eines gegen Federmittel ausgeübten Druckes betätigbaren, einen Draht in einen Kontaktschlitz eines Anschlusselementes eindrückenden Beschaltungskopf, von welchem innenseitig ein Stössel abragt, dessen inneres Ende mit einem druckfederbelasteten Schlitten des Schlagmechanismus über einen, gegen die Kraft einer Feder seitlich bewegbaren Sperrschieber in lösbarer Wirkungsverbindung steht.
Beschaltungswerkzeuge der vorgenannten Art sind etwa durch die DE-A-2538558 bekannt geworden und dienen der Arbeitserleichterung beim Verdrahten von Verteiler-Anlagen u. dgl. beispielsweise in der Uebertragungstechnik und Telefonie, wo an eine grosse Anzahl Mehrfach-Anschlussleisten Kabeladern und Rangierdrähte anzuschliessen sind. Eine solche Anschlusstechnik zum löt-, schraub- und abisolierfreien Anschliessen von isolierten Leiterdrähten an die Klemmkontakte der Anschlussleisten wurde u.a. von der Anmelderin entwickelt, welche inzwischen unter der Bezeichnung VS 83 weltweite Verbreitung gefunden hat.

Entsprechend besteht auch ein hoher Bedarf an Beschaltungswerkzeugen der vorgenannten Art.

Ein grosser Nachteil bei solchen Beschaltungswerkzeugen besteht aber nur in deren kurzer Lebensdauer infolge enormer Verschleisserscheinungen am Schlagmechanismus, indem dort ein Sperrschieber rechtwinklig zur Betätigungsrichtung des Beschaltungswerkzeuges verschoben werden muss, um den gewünschten Schlag am Ende des Beschaltungsvorganges zu bewirken.

Es ist somit Aufgabe der vorliegenden Erfindung, ein Beschaltungswerkzeug der vorgenannten Art so auszugestalten, dass dessen Lebensdauer entscheidend erhöht werden kann.

Dies wird erfindungsgemäss zunächst dadurch erreicht, dass der Sperrschieber mit einer vorzugsweise 45°-Neigung vor der mit gleicher Neigung versehenen freien Stirnseite des Stössels auf einer entsprechenden stirnseitigen Verschiebungsfläche des Schlittens angeordnet ist, wobei der Sperrschieber mit einer Querlasche direkt oder indirekt an einer Anschlag- und Führungsfläche am Handgriff anliegt zur Erzeugung der Querverschiebung des Sperrschiebers bei Axialverschiebung des Stössels bis zur, eine schlagartige Rückstellung bewirkenden Freigabe des Stössels durch Eintritt in eine Durchbrechung im Sperrschieber.

Wie leicht erkennbar, werden durch diese Massnahmen zunächst die wirksamen Normalkräfte erheblich herabgesetzt. Zudem wird durch die Schräganordnung eine Vergrösserung der Kontaktflächen erreicht und somit der Flächendruck pro Flächeneinheit bei gleicher Auslösekraft vermindert, was die Reibung herabsetzt. Damit erfolgt aber auch eine Verminderung der Abnützungen an den beteiligten Elementen.

Um dabei die schlagartige Rückstellkraft verteilt aufnehmen zu können, besteht eine vorteilhafte Ausgestaltung des erfindungsgemässen Beschaltungswerkzeuges darin, dass stösselseitig am Sperrschieber ein, eine Gegenführungsfläche bildender, über eine Feder innenseitig am Beschaltungskopf axial verschiebbar abgestützter, die schlagartige Rückstellkraft aufnehmender Schlagkopf anliegt.

Damit ergibt sich eine vorteilhafte Ausgestaltung darin, dass sich der Sperrschieber in seiner Verschiebungsrichtung über eine Rückstellfeder am Schlagkopf abstützt, wobei dann vorteilhaft die Querlasche über ein Gleitstück an einer gegengeneigten Führungsfläche anliegt.

Um mit solchen Beschaltungswerkzeugen nun sogenannte Installationsdrähte und Montagedrähte anschliessen zu können, die von unterschiedlicher Dicke sowohl bezüglich Drahtdurchmesser als auch bezüglich Dicke der Isolation sind, ergibt sich die Notwendigkeit, am Beschaltungswerkzeug den Schlagmechanismus regelbar zu machen, um den Beschaltungsvorgang dem betreffenden Draht anzupassen.

Dies wird nun erfindungsgemäss dadurch erreicht, dass die Anschlag- und Führungsfläche von der Steuerkurve eines am Handgriff abgestützten, in mindestens zwei unterschiedliche, in Verschiebungsrichtung des Sperrschiebers zur früheren oder späteren Freigabe des Stössels wirksame Extremlagen verstellbaren Stellnockens gebildet ist.

Durch diese Massnahmen lässt sich bei entsprechender Ausbildung des Nockens entweder eine mehrstufige oder auch eine stufenlose Verstellung des Sperrschiebers in seiner Verschiebungsrichtung erreichen, so dass der Stössel früher oder später in die Durchbrechung des Sperrschiebers eintreten kann, so dass die schlagartige Rückstellung früher mit geringerer bzw. später mit grösserer Rückstellkraft ausgelöst wird.

Beispielsweise Ausführungsformen des Erfindungsgegenstandes sind nachfolgend anhand der Zeichnung näher erläutert. Es zeigen:
- Fig. 1: das erfindungsgemässe Beschaltungswerkzeug in Draufsicht und im Schnitt durch seine Symmetrieebene;
- Fig. 2: die Anordnung gemäss Fig. 1 in Seitenansicht und im Schnitt durch seine Symmetrieebene; und
- Fig. 3: die Anordnung gemäss Fig. 1 mit einer weiteren Ausführungsform des Schlagmechanismus in Teilansicht und in grösserem Massstab.

Das dargestellte Beschaltungswerkzeug umfasst einen aus vorzugsweise zwei Gehäuse-Halbschalen 3' und 3'' gebildeten Griff 3. Am freien Ende dieses Griffes 3 ist ein sogenannter Beschaltungskopf 12 angeordnet, um einen Draht in einen Kontaktschlitz einer nicht näher gezeigten Anschlussleiste eindrücken zu können. Hierfür weist der Beschaltungskopf 12 einen zum Kontaktschlitz der Anschlussleiste achsenparallelen Eindrückstempel 13 auf, der an seinen beiden Enden durch querverlaufende, an der Anschlussleiste ansetzbare, vorzugsweise als Drahtklemmen ausgebildete Anschläge 14 und 15 begrenzt ist. Dies ist ansich bekannt und muss nicht näher erläutert werden.

Weiter ist bekannt, dass der Beschaltungskopf 12 mit einer Klinge 16 in Wirkungsverbindung steht, die gegen eine der hier vom Anschlag 14 gebildeten Drahtführungskanten hin eine den betreffenden Draht trennende Querbewegung um einen Drehzapfen 18 am Beschaltungskopf 12 ausführt. Am inneren Ende der Klinge 16 ist zur Auslösung der Querbewegung eine Kulisse 17 vorgesehen, in die ein gehäusefester Zapfen 5 eingreift. Im Bewegungsablauf des Klemmvorganges wird dann die bewegliche Klinge 16 derart verschwenkt, dass die am vorderen Ende ausgebildete Schneide 16' den Draht in einem vorgegebenen Abstand zur Klemmverbindung trennt.

Bekannt ist ferner, dass der Beschaltungskopf 12 über einen Schlagmechanismus 20 relativ zum Griff 3 verschiebbar und unter der Wirkung eines gegen Federmittel 4, 10 von Hand ausgeübten Druckes betätigbar im Griff 3 abgestützt ist. Hierfür ragt vom Beschaltungskopf 12 innenseitig ein Stössel 2 ab, dessen inneres Ende mit einem, von einer Druckfeder 4 belasteten Schlitten 8 über einen, gegen die Kraft einer Feder 9 seitlich bewegbaren Sperrschieber 7 in lösbarer Wirkungsverbindung steht.

Um nun die bisherigen hohen Abnützungserscheinungen am Schlagmechanismus wirksam zu hindern, ist der Sperrschieber 7 nunmehr mit einer vorzugsweise 45°-Neigung zur Symmetrieebene vor der mit gleicher Neigung versehenen freien Stirnseite 2' des Stössels 2 auf einer entsprechenden stirnseitigen Verschiebungsfläche 8' des Schlittens 8 angeordnet.

Weiter liegt der Sperrschieber 7 mit einem Gleitstück 21 an einer gegengeneigten Führungsfläche 22 am Handgriffgehäuse 3 an, um die Querverschiebung des Sperrschiebers 7 bei der Axialverschiebung des Stössels 2 bis zur, eine schlagartige Rückstellung bewirkenden Freigabe des Stössels 2 durch Eintritt in eine Durchbrechung 23 im Sperrschieber 7 zu erzeugen.

Weiter liegt stösselseitig am Sperrschieber 7 ein, eine Gegenführungsfläche 23′ bildender, über eine Feder 10 innenseitig am Beschaltungskopf 12 axial verschiebbar abgestützter Schlagkopf 23'' an, welcher die schlagartige Rückstellkraft aufnimmt. Hierbei stützt sich der Sperrschieber 7 in seiner Verschiebungsrichtung über eine Rückstellfeder 9 am Schlagkopf 23'' ab.

Dies ergibt eine verschleissarme, absolut funktionssichere und einfache Konzeption des Beschaltungswerkzeuges.

Um das vorbeschriebene und selbstverständlich auch ein bereits bestehendes Beschaltungswerkzeug der hier infrage stehenden Art universell für unterschiedliche Anschluss-Systeme, insbesondere mit in der Breite variierenden Anschlussleisten verwenden zu können, ist ferner erfindungsgemäss vorgesehen, den von der Klinge 16 entfernten Anschlag 15 bzw. Drahtklemme als eine, am Beschaltungskopf 12 ortsfest angeordnete Blattfeder auszubilden.

Diese Massnahme gestattet eine selbsttätige Anpassung der lichten Weite zwischen den zentrierenden Anschlägen 14 und 15 an unterschiedliche Breiten von Anschlussleisten unterschiedlicher Systeme. Zudem wird durch das nun nachgiebige Ansetzen des Beschaltungswerkzeuges dessen Handhabung bedienungsfreundlicher.

Bei Beschaltungswerkzeugen der vorbeschriebenen Art ist es üblich, dieses an Ort von einem mit wirksamer Draht-Trennfunktion in ein solches ohne Draht-Trennfunktion umzurüsten.

Hierfür ist, wie vorbeschrieben, eine Klinge 16 vorgesehen, die gegen eine Kante am Anschlag 14 bzw. an der Drahtklemme hin eine den betreffenden Draht trennende Querbewegung um einen Drehzapfen 18 am Beschaltungskopf 12 ausführt. Diese Klinge 16 ist an ihrem inneren Ende mit einer Kulisse 17 versehen, in die ein gehäusefester Zapfen 5 eingreift. Im Bewegungsablauf des Klemmvorganges wird dann die bewegliche Klinge 16 derart verschwenkt, dass die am vorderen Ende ausgebildete Schneide den Leiterdraht in einem vorgegebenen Abstand zur Klemmverbindung abtrennt.

Um nun dieses Beschaltungswerkzeug in ein solches ohne Draht-Trennfunktion umrüsten zu können, ist die Klinge 16 in Längsrichtung des Beschaltungskopfes 12 bezüglich des Drehzapfens 18 zwischen zwei Schwenkstellungen 35, 36 versetzbar, von denen die von der Drahtführungskante 14' der Drahtklemme 14 am Beschaltungskopf 12 entferntere Stellung 35 die unwirksame Lage und die nähere Stellung 36 die wirksame Lage der Klinge 16 bestimmen.

Um weiter die vorbeschriebene Anordnung noch universeller auszugestalten, ist erfindungsgemäss vorgesehen, die Klinge 16 zwischen der einen Stellung, in welcher deren Funktion durch die Axialverschiebung des Beschaltungskopfes 12 bewirkbar ist, und einer zweiten Stellung versetzbar zu machen, in der deren Funktion durch einen an der Klinge 16 wirksamen, aus dem Gehäuse 3 ausschwenkbaren und gegen die Wirkung einer Feder 31 betätigbaren Hebel 30 bewirkt werden kann.

In dieser Funktionslage kann das Beschaltungswerkzeug als normale Drahtschere benützt werden.

Hierbei wird die Kopplung zwischen Klinge 16 und Hebel 30 über eine Kopplungsplatte 32 bewerkstelligt, die sich auswechselbar am Gehäuse 3 abstützt.

Um dabei in der unwirksamen, in das Gehäuse 3 vollständig eingeschwenkten Lage von Hebel 30 und Kopplungsplatte 31 die vorbeschriebene Versetzung der Klinge 16 in Längsrichtung des Beschaltungskopfes 12 in die unwirksame bzw. wirksame Lage ermöglichen zu können, ist in der Kopplungsplatte 32 eine entsprechende Kulisse 33 für die Relativverschiebung der Kulisse 33 zum gehäusefesten Zapfen 5 vorgesehen.

Das Anschliessen dickerer Drähte verlangt einen höheren Beschaltungsdruck auf das Werkzeug als dünnere Drähte, womit der Schlagmechanismus bei dickeren Drähten erst nach Ueberwindung einer grösseren Federvorspannung auslösen darf als bei dünneren Drähten. Umgekehrt soll der Schlagmechanismus bei dünneren Drähten nach Ueberwindung einer entsprechend geringeren Federvorspannung auslösen.

Um dies zu ermöglichen, ist gemäss Fig. 3 die Anschlagund Führungsfläche für die Querlasche 7′ am Sperrschieber 7 von der Steuerbahn 22′ bzw. 22'' eines Stellnockens 41 gebildet.

Dieser Stellnocken 41 ist mittels einer Feststellschraube 42 verdrehbar zwischen mindestens zwei unterschiedlichen Extremlagen 22′ bzw. 22'' am Handgriff 3 befestigt.

Wie Fig. 3 deutlich zeigt, sind hier zwei Extremlagen 22′ bzw. 22'' vorgesehen, welche den Sperrschieber 7 in seiner Verschiebungsrichtung so verstellen, dass der Stössel 2 später bzw. früher in die Schieberöffnung 23 eintauchen und damit unter der Wirkung der stärker bzw. weniger vorgespannten Schlagfeder 4 den Rückstellschlag auslösen kann.

Somit ergibt sich aus dem Vorstehenden ein Beschaltungswerkzeug für den Schwachstrom-Anlagebau, insbesondere für die Beschaltung der Anschlussleisten von Verteiler-Anlagen mit Kabeladern und Rangierdrähten, das gemäss den vorstehenden Forderungen universell einsetzbar ist und sich insbesondere durch eine abnützungsarme, hohe Lebensdauer und ermüdungsfreie Bedienbarkeit auszeichnet.

## Patentansprüche

1. Beschaltungswerkzeug für den Schwachstrom-Anlagebau, insbesondere für die Beschaltung der Anschlussleisten von Verteiler-Anlagen mit Kabeladern und Rangierdrähten, mit einem, in einem Griff (3) über einen Schlagmechanismus (20) relativ zum Griff verschiebbar abgestützten, unter der Wirkung eines gegen Federmittel (4,10) ausgeübten Druckes betätigbaren, einen Draht in einen Kontaktschlitz einer Anschlussleiste eindrückenden Beschaltungskopf (12), von welchem innenseitig ein Stössel (2) abragt, dessen inneres Ende mit einem druckfederbelasteten Schlitten (8) des Schlagmechanismus über einen, gegen die Kraft einer Feder (9) seitlich bewegbaren Sperrschieber (7) in lösbarer Wirkungsverbindung steht, dadurch
gekennzeichnet, dass der Sperrschieber (7) mit einer vorzugsweise 45°-Neigung vor der mit gleicher Neigung versehenen freien Stirnseite (2') des Stössels (2) auf einer entsprechenden stirnseitigen Verschiebungsfläche (8') des Schlittens (8) angeordnet ist, wobei der Sperrschieber (7) mit einer Querlasche (7') direkt oder indirekt an einer Anschlag- und Führungsfläche (22) am Handgriff (3) anliegt zur Erzeugung der Querverschiebung des Sperrschiebers (7) bei Axialverschiebung des Stössels (2) bis zur, eine schlagartige Rückstellung bewirkenden Freigabe des Stössels (2) durch Eintritt in eine Durchbrechung (23) im Sperrschieber(7).

2. Beschaltungswerkzeug nach Anspruch 1, dadurch gekennzeichnet, dass stösselseitig am Sperrschieber (7) ein, eine Gegenführungsfläche (23') bildender, über eine Feder (10) innenseitig am Beschaltungskopf (12) axial verschiebbar abgestützter, die schlagartige Rückstellkraft aufnehmender Schlagkopf (23'') anliegt.

3. Beschaltungswerkzeug nach Anspruch 2, dadurch gekennzeichnet, dass sich der Sperrschieber (7) in seiner Verschiebungsrichtung über eine Rückstellfeder (9) am Schlagkopf (23'') abstützt.

4. Beschaltungswerkzeug nach den Ansprüchen 1 bis 3, dadurch gekennzeichnet, dass die Querlasche (7') über ein Gleitstück (21) an einer gegengeneigten Führungsfläche (22) anliegt.

5. Beschaltungswerkzeug nach den Ansprüchen 1 bis 3, dadurch gekennzeichnet, dass die Anschlag- und Führungsfläche von der Steuerkurve (22') eines am Handgriff (3) abgestützten, in mindestens zwei unterschiedliche, in Verschiebungsrichtung des Sperrschiebers (7) zur früheren oder späteren Freigabe des Stössels (2) wirksame Extremlagen verstellbaren Stellnockens (41) gebildet ist.

## Claims

1. A wiring tool for making low-tension installations particularly suitable for wiring the connection strips of distributor systems having cable leads and jumper wires, comprising a wiring head (12), which presses a wire into a contact slot of a connection strip, supported in a handle (3) and displaceable relative to the handle by means of an impact mechanism (20) operable under the effect of pressure applied against a spring means (4,10) from the inner side of which a pushing rod (2) extends, the inner end thereof being in detachable operative connection to a compression spring biased slide (8) of said impact mechanism by means of a locking slide (7) laterally displaceable against the force of a spring (9), wherein said locking slide (7) is disposed on an appropriate face-side displaceable area (8') of said slide (8) at an inclination of preferably 45° up stream of the free face end (2'), provided with like inclination, of said pushing rod (2); said locking slide (7) having a transverse bar (7') resting directly or indirectly against a stop face or guide surface (22) on said grip handle (3) in order to produce the lateral displacement of said locking slide (7) upon an axial displacement of said pushing rod (2) up to a releasing of said pushing rod (2), generating a sudden restoring by entering a perforation (23) in said locking slide (7).

2. The wiring tool as defined in claim 1, wherein the impact head (23'') taking up the sudden restoring force rests on the pushing rod side on said locking slide (7) forming a mating surface (23') and supported internally axially displaceable by way of a spring (10).

3. The wiring tool as defined in claim 2, wherein said locking slide (7) is supported in the direction of displacement thereof by means of a restoring spring (9) on said impact head (23'').

4. The wiring tool as defined in claims 1 through 3, wherein said transverse bar (7') rests on said guide surface (22) inclining in the opposite direction by way of a sliding contact (21).

5. The wiring tool as defined in claims 1 through 3, wherein the stop and guide surface is formed from the control curve (22') of an adjustable adjusting cam (41) supported on said handle (3) effective in at least two different extreme positions in the direction of displacement of said locking slide (7) for the earlier or later release of said pushing rod (2).

## Revendications

1. Outil de câblage pour la fabrication d'installations à courant faible, en particulier pour le câblage de blocs de raccordement d'installations de distribution présentant des conducteurs de câbles et des jarretières de connexion, une tête de câblage (12) enfonçant un fil dans une fente de contact d'un élément de raccordement, actionnable sous l'action d'une force exercée à l'encontre de moyens à ressort (4, 10), prenant appui dans une poignée (3) par l'intermédiaire d'un mécanisme percuteur (20) de manière coulissante par rapport à une poignée (3), tête de câblage de laquelle fait saillie, sur la face interne, un coulisseau (2), dont l'extrémité interne est reliée activement de manière amovible, par l'intermédiaire d'un registre d'arrêt (7) mobile latéralement à l'encontre de la force d'un ressort (9), à un glissoir (8) du mécanisme percuteur, glissoir qui est soumis à un ressort à pression caractérisé en ce que le registre d'arrêt (7) est disposé, avec une inclinaison à 45° de préférence, devant la face frontale libre (2') du coulisseau (2) présentant la même inclinaison, sur une surface de coulissement (8') correspondante du glissoir (8), le registre d'arrêt (7) étant appliqué directement ou indirectement contre une surface d'arrêt et de guidage (22) de la manette (3) par l'intermédiaire d'un collier transversal (7') pour établir, lors du déplacement axial du coulisseau (2), le déplacement transversal du registre d'arrêt (7) jusqu'à la libération du coulisseau (2) provoquant un rappel percutant en entrant dans un passage (23) du registre d'arrêt (7).

2. Outil de câblage selon la revendication 1, caractérisé on ce que, du côté du coulisseau, est appliquée contre le registre d'arrêt (7), une tête percutrice (23'') qui forme une contre-surface de guidage (23'), qui prend appui, de manière coulissante axialement par l'intermédiaire d'un ressort (10), sur la face interne de la tête de câblage (12) et qui absorbe la force de rappel percutante.

3. Outil de câblage selon la revendication 2, caractérisé en ce que, dans sa direction de coulissement, le registre d'arrêt (7) prend appui contre la tête percutrice (23'') par l'intermédiaire d'un ressort de rappel (9).

4. Outil de câblage selon les revendications 1 à 3, caractérisé en ce que le collier transversal (7') est appliqué contre une surface de guidage (22) à inclinaison antagoniste par l'intermédiaire d'une pièce coulissante (21).

5. Outil de câblage selon les revendications 1 à 3, caractérisé en ce que la surface de guidage et d'arrêt est formée par la courbe de commande (22') d'une came de réglage (41) qui prend appui sur la manette (3) et qui est réglable dans au moins deux positions extrêmes différentes intervenant dans la direction de coulissement du registre d'arrêt (7) en vue de la libération anticipée ou ultérieure du coulisseau (2).
